# EUROPÄISCHE PATENTSCHRIFT

(11) **EP 1 989 764 B1**
(45) Veröffentlichungstag und Bekanntmachung des Hinweises auf die Patenterteilung: **25.07.2012**
(21) Anmeldenummer: 06777118.8
(22) Anmeldetag: 30.08.2006
(51) Int. Cl.: H01R 24/40, H01R 107/00

(54) **STECKER FÜR GESCHIRMTE DATENKABEL**
PLUG FOR SHIELDED DATA CABLES
FICHE MALE POUR CABLE DE DONNÉES BLINDÉ

(30) Priorität: 02.03.2006 DE 102006010279
(43) Veröffentlichungstag der Anmeldung: 12.11.2008
(73) Patentinhaber: MC Technology GmbH, 78176 Blumberg (DE)
(72) Erfinder: STICKER, Rolf, 78166 Donaueschingen (DE); RÖSCH, Werner, 78176 Blumberg (DE)
(74) Vertreter: Modrow, Stephanie
(86) Internationale Anmeldenummer: PCT/EP2006/008475
(87) Internationale Veröffentlichungsnummer: WO 2007/098791

(56) Entgegenhaltungen:
- WO-A-02/15340
- DE-A1- 10 057 833
- US-A- 5 905 637

## Beschreibung

Die Erfindung betrifft einen Stecker für geschirmte Datenkabel gemäß dem Oberbegriff des Patentanspruchs 1.

Für die strukturierte dienstneutrale Verkabelung in Industrie- und Büroumgebung werden überwiegend geschirmte Datenkabel verwendet, die über konfektionierte Steckverbinder angeschlossen werden. Die Steckverbinder bewirken die leitende Verbindung zwischen den Adern der Datenkabel und gewährleisten eine Schirmung der Kontakte. Dabei dient die Schirmung der Steckverbinder gleichzeitig zur Verbindung der Schirmung der aneinander anzuschließenden Datenkabel. Solche Steckverbinder sind insbesondere als RJ-Steckverbinder im Einsatz.

Aus der WO 02/15340 A1 ist ein Stecker für geschirmte Datenkabel der eingangs genannten Gattung bekannt. In ein elektrisch leitendes Gehäuse wird eine Leiterplatte eingesetzt, die einerseits Schneidklemmkontakte (IDC-Kontakte) zum Kontaktieren der Adern des anzuschließenden Datenkabels und andererseits Steckerkontakte für die Steckverbindung trägt und mit miteinander verbindet. Die anzuschließenden Adern werden in ein Ladestück eingeführt, welches auf die Schneidklemmkontakte aufgesetzt wird, um die Adern zu kontaktieren. Die Steckerkontakte sind in einem Steckerkörper aufgenommen, der in die Steckerbuchse des Steckverbinders eingesteckt wird. Das Gehäuse besteht aus zwei Schalen, die über ein Gelenk miteinander verbunden und zusammenklappbar sind. Die dem Gelenk entgegengesetzten Enden der Schalen.bilden nach dem Zusammenklappen eine das Datenkabel umschließende Zugentlastung. Es sind nur vier in einer Reihe nebeneinander angeordnete Schneidklemmkontakte vorhanden, so dass nur ein vieradriges Datenkabel angeschlossen werden kann. Für die Übergabe der Schirmung von dem Datenkabel zu der Steckerbuchse ist ein gesondertes Stanz-Biege-Blechteil in dem Stecker vorgesehen.

Aus der US 5 905 637 ist ein Stecker für geschirmte Datenkabel bekannt, bei welchem die Schneidklemmkontakte für die Adern des anzuschließenden Datenkabels und die Steckerkontakte jeweils in gesonderten Blöcken angeordnet sind, die auf die die Kontakte verbindende Leiterplatte aufgesetzt werden. Um acht Adern, z.B. eines RJ 45-Steckers anschließen zu können, sind die Schneidklemmkontakte in zwei in Steckrichtung gegeneinander versetzte Reihen von jeweils vier Schneidklemmkontakten angeordnet. Das Datenkabel wird von oben zwischen diese beiden Reihen zugeführt, so dass jeweils vier Adern nach vorn und vier Adern entgegengesetzt nach hinten in die Schneidklemmkontakte eingesetzt werden. Die Zuführung des Datenkabels an der Oberseite des Steckers vergrößert dessen Bauhöhe.

Aus der DE 100 57 833 A1 ist ein Steckverbinder für geschirmte Datenkabel bekannt, bei welchem acht Adern eines Datenkabels, z.B. für einen RJ 45-Steckverbinder in einem Ladestück in zwei übereinander angeordneten versetzten Ebenen aufgenommen werden und mittels des Ladestücks in Schneidklemmkontakte eingesetzt werden, die in zwei in Steckrichtung gegeneinander versetzten Reihen angeordnet sind. In das elektrisch leitende Gehäuse, welches die Schirmung der Kontakte bewirkt, ist zusätzlich ein Schirmblech eingesetzt, welches zur Übergabe der Schirmung der miteinander zu verbindenden Datenkabel dient.

Der Erfindung liegt die Aufgabe zugrunde, einen Stecker für geschirmte Datenkabel zu schaffen, der kompakt aufgebaut ist und einfach montiert werden kann.

Diese Aufgabe wird erfindungsgemäß gelöst durch einen Stecker mit den Merkmalen des Patentanspruchs 1.

Vorteilhafte Ausführungen der Erfindung sind in den Unteransprüchen angegeben.

Der erfindungsgemäße Stecker weist ein aus zwei Schalen bestehendes elektrisch leitendes Gehäuse auf, welches einen Steckerkörper, eine Leiterplatte und ein Ladestück aufnimmt. Der Steckerkörper besteht aus einem isolierenden Material und nimmt die Steckerkontakte auf, die beim Einstecken des Steckerkörpers in eine Steckerbuchse die Steckverbinderkontakte herstellen. Die Leiterplatte trägt zum einen die Steckerkontakte und zum anderen Schneidklemmkontakte und verbindet diese Kontakte. Die Adern des anzuschließenden Datenkabels werden in das Ladestück eingeführt und beim Aufsetzen des Ladestückes auf die Schneidklemmkontakte durch diese kontaktiert. Die Schneidklemmkontakte sind in zwei in Steckrichtung gegeneinander versetzte Reihen von jeweils vier Schneidklemmkontakten angeordnet. Die Adern sind in dem Ladestück in zwei Ebenen angeordnet, wobei die eine Ebene über die andere Ebene übersteht, um die in den beiden Ebenen angeordneten Adern durch die zwei Reihen von Schneidklemmkontakten zu kontaktieren. Dadurch ist es möglich, nicht nur vieradrige Industriekabel anzuschließen, sondern auch bis zu achtadrige Standard-Bürokabel.

Um eine besonders geringe Bauhöhe des Steckers zu ermöglichen, ist die Leiterplatte durch eine dünne Folie gegen die Schale des Gehäuses isoliert. Weiter sind die Schneidklemmkontakte der zwei gegeneinander versetzten Reihen mit unterschiedlicher Höhe ausgebildet. Die in Steckrichtung vordere Reihe der Schneidklemmkontakte ist höher als die hintere Reihe. Der leiterplattennahe Bereich der Steckkontakte der vorderen Reihe wird durch den Steckerkörper umschlossen, um die Schneidklemmkontakte mechanisch zu stabilisieren. Die in Steckrichtung hintere Reihe der Schneidklemm-kontakte ist dagegen bis zur Leiterplatte frei, so dass das Ladestück in dem Bereich dieser hinteren Reihe der Schneidklemmkontakte bis auf die Leiterplatte aufgesetzt werden kann.

Der Stecker kann in einfacher Weise ohne aufwändige Werkzeuge oder Hilfsmittel montiert werden. Die Adern des anzuschließenden Kabels werden in das Ladestück eingeführt, wo sie an dessen in Steckrichtung weisender Stirnseite austreten. An dieser Stirnseite können die Adern abgeschnitten werden. Eine Anpassung der Länge der freien Enden der Adern ist daher bei der Montage nicht erforderlich. Das anzuschließende Kabel kann dabei bereits in der das Ladestück aufnehmenden Schale des Gehäuses durch eine Zugentlastung geklemmt sein, so dass die Adern in dem Ladestück fixiert sind und sich bei der weiteren Montage nicht verschieben können. Die Schale des Gehäuses mit dem Ladestück muss nur auf die andere Schale des Gehäuses aufgesetzt werden, die die Leiterplatte mit den Schneidklemmkontakten aufnimmt.

In einer Schale, vorzugsweise der die Leiterplatte aufnehmenden Schale des Gehäuses ist ein federnder Schirmkontakt eingesetzt, der mit dem Gehäuse leitend verbunden ist. Beim Zusammenfügen der Schalen wird das in der einen Schale durch die Zugentlastung fixierte Datenkabel mit seiner Schirmung gegen den in der anderen Schale angebrachten Schirmkontakt gepresst, so dass die Schirmung des Datenkabels bei dem Zusammenfügen der Schalen zur Montage zwangsläufig mit dem leitenden Gehäuse in Kontakt gebracht wird. Ohne zusätzliche Maßnahmen ist somit eine zuverlässige Verbindung des schirmenden Gehäuses mit der Schirmung des Kabels und eine Übergabe der Schirmung an die den Stecker aufnehmende Buchse gewährleistet.

Der Steckerkörper, das Ladestück und die Schalen des Gehäuses werden bei der Montage durch Schnapp-Füge-Verbindungen miteinander verrastet, so dass keine zusätzlichen Hilfsmittel, wie z.B. Verschraubungen oder dergleichen erforderlich sind.

Das leitende Gehäuse und die Kontaktierung der Schirmung des angeschlossenen Datenkabels durch das Gehäuse gewährleisten eine Rundumschirmung der freien Adernenden innerhalb des Steckers. Die geringen Abmessungen der Leitungswege auf der Leiterplatte zwischen den Schneidklemmkontakten und den Steckerkontakten ermöglichen eine optimale Leitungsführung, so dass ein Übersprechen zwischen den einzelnen Adern minimal ist. In Verbindung mit der Schirmung ist somit eine Signalübertragung bis mindestens 250 MHz möglich. Aufgrund der geringen Außenabmessungen kann der Stecker in die verschiedensten genormten Schutzgehäuse eingebaut werden, die bei Industrieanwendungen eingesetzt werden, um z.B. die IP 67 Schutzanforderungen zu erfüllen.

Die geringen Abmessungen machen den Stecker insbesondere auch für sogenannte Multiport-Buchsen geeignet, bei welchen mehrere Buchsen in einem zweidimensionalen Raster angeordnet sind.

Im Folgenden wird die Erfindung anhand eines in der Zeichnung dargestellten Ausführungsbeispiels näher erläutert. Es zeigen:
- Figur 1: eine Explosionsdarstellung des Steckers von oben,
- Figur 2: eine Explosionsdarstellung des Steckers von unten,
- Figur 3: eine Darstellung des Steckers vor dem Zusammenfügen des Gehäuses,
- Figur 4: eine Darstellung des Steckers vor dem Zusammenfügen in einer anderen Ansicht und
- Figur 5: einen Längsschnitt durch den Stecker.

Der Stecker weist ein Gehäuse auf, welches aus einer ersten Schale 1 und einer zweiten Schale 2 zusammengefügt wird. In das Gehäuse werden eine Leiterplatte 3, ein Steckerkörper 4 und ein Ladestück 5 eingesetzt. Die Schalen 1 und 2 des Gehäuses sind elektrisch leitend und sind vorzugsweise als Metalldruckgussteile, insbesondere Zinkdruckgussteile, ausgebildet. Der Steckerkörper 4 und das Ladestück 5 bestehen aus einem isolierenden Werkstoff und sind insbesondere Kunststoffspritzgussteile.

Die erste Schale 1 hat die Form einer in Steckrichtung des Steckers lang gestreckten Wanne mit einem rechteckigen U-förmigen Profil, welches eine Grundfläche 101 und Seitenwände 102 aufweist. In dem in Steckrichtung des Steckers - in der Figur 1 nach unten - weisenden Teil der ersten Schale bildet die Grundfläche 101 eine Aufnahme 103, in welche die Leiterplatte 3 eingelegt wird. An dem in Steckrichtung hinteren Ende ist auf der Grundfläche 101 ein Schirmkontakt 104 angebracht. Der Schirmkontakt 104 ist ein Blechstanzteil und liegt mit einer Bodenfläche 105 auf der Grundfläche 101 der Schale 1 auf und ist mit dieser leitend verbunden, z.B. vernietet. Die Bodenfläche 105 ist an ihrer in Steckrichtung weisenden Vorderkante 106 abgekröpft, so dass zwischen der Vorderkante 106 und der Grundfläche 101 ein Spalt gebildet ist, in welchem die Hinterkante der Leiterplatte 3 gehalten werden kann, um diese in der Schale 1 zu positionieren. An den beiden Längskanten der Bodenfläche 105 sind Kontaktfedern 107 hochgebogen und nach innen parallel zur Bodenfläche 105 abgebogen, so dass die mit ihren freien Enden einander überlappenden Kontaktfedern 107 eine elastisch federnde Auflage bilden.

An der in Steckrichtung weisenden Vorderkante der Grundfläche 101 der Schale 1 ist eine kastenförmige Aufhängung 108 angeformt, die auf der Unterseite der Grundfläche 101 gegen die Einsteckrichtung hin offen ist. In die Aufhängung 108 kann ein Rasthebel 109 eingehängt werden. Der Rasthebel 109 weist an seinem vorderen Ende eine Nase 110 auf, mit welcher er in der Aufhängung 108 die Vorderkante der Grundfläche 101 hintergreift, so dass der Rasthebel 109 in der Aufhängung 108 nachrüstbar und lösbar gehalten wird. Der Rasthebel 109 ragt mit einem Hebelarm 111 nach hinten aus der Aufhängung 108. An dem Hebelarm 111 sind Rastschultern 112 angeformt, die zur lösbaren Verankerung des Steckers in einer nicht dargestellten Buchse dienen. Wird der Hebelarm 111 federnd gegen die Grundfläche 101 gedrückt, so können die Rastschultern 112 aus der Verrastung in der Buchse gelöst werden.

Auf der Leiterplatte 3 sind auf deren in Steckrichtung weisendem vorderen Rand Steckerkontakte 302 angeordnet. In dem dargestellten Ausführungsbeispiel eines RJ 45-Steckers sind dies acht nebeneinander angeordnete Steckerkontakte 302. Die Steckerkontakte 302 sind als Bügel ausgebildet, die durch Drähte oder Stanzteile gebildet sind. Auf dem in Steckrichtung hinteren Rand der Leiterplatte 3 sind Schneidklemmkontakte 303 und 304 angeordnet. Die Schneidklemmkontakte 303 und 304 sind in zwei quer zur Steckrichtung verlaufenden Reihen angeordnet, die in Steckrichtung versetzt gegeneinander beabstandet sind. Eine an die hintere Kante der Leiterplatte 3 angrenzend angeordnete hintere Reihe von Schneidklemmkontakten 303 weist dabei eine geringere Höhe auf als die in Steckrichtung vordere Reihe von Schneidklemmkontakten 304. Jede Reihe der Schneidklemmkontakte 303 bzw. 304 besteht aus vier Schneidklemmkontakten 303 bzw. 304, die auf Lücke versetzt angeordnet sind und senkrecht von der Leiterplatte 3 nach oben stehen.

Der Steckerkörper 4 hat im Wesentlichen die Form eines Quaders, dessen Querschnitt dem Innenquerschnitt der ersten Schale 1 entspricht. An seinem in Steckrichtung weisenden vorderen Rand weist der Steckerkörper 4 nebeneinander liegende durchgehende Schlitze 401 auf. In seinem hinteren Endbereich weist der Steckerkörper 4 vier Querschlitze 402 auf, die vertikal durchgehen. Der Steckerkörper 4 wird auf der Leiterplatte 3 so angeordnet, dass seine in Steckrichtung weisende vordere Kante mit dem vorderen Rand der Leiterplatte 3 zur Deckung kommt. Das in Steckrichtung hintere Ende des Steckerkörpers 4 reicht dabei bis über die vordere Reihe der Schneidklemmkontakte 304.

Die Steckerkontakte 302 werden durch die Schlitze 401 in die Leiterplatte 3 eingesetzt. Die Schneidklemmkontakte 304 der vorderen Reihe werden durch die Querschlitze 402 in die Leiterplatte eingesetzt. Die Schneidklemmkontakte 303 der hinteren Reihe werden ebenfalls in die Leiterplatte 3 eingesetzt. Die in dieser Weise bestückte Leiterplatte 3 wird vorzugsweise im THR-Verfahren (Through Hole Reflow) verlötet. Dadurch werden die Schneidklemmkontakte 303 und 304 über Leiterbahnen der Leiterplatte 3 mit den Steckerkontakten 302 leitend verbunden. Die Leiterplatte 3 mit den Schneidklemmkontakten 303 und 304 und den Steckerkontakten 302 bildet somit zusammen mit dem Steckerkörper 4 eine kompakte Baugruppe. Die Steckerkontakte 302 liegen in den Schlitzen 401 an der Vorderkante und Oberseite des Steckerkörpers frei, so dass sie beim Einstecken des Steckers in eine Steckerbuchse die entsprechenden Kontakte der Steckerbuchse kontaktieren können. Die Schneidklemmkontakte 304 der vorderen Reihe dringen durch die Querschlitze 402 hindurch und ragen nach oben über die Oberseite des Steckerkörpers 4 heraus. Die Schneidklemmkontakte 303 der hinteren Reihe stehen hinter dem Steckerkörper 4 frei auf dem hinteren Rand der Leiterplatte 3.

In die Aufnahme 103 der ersten Schale 1 wird eine dünne isolierende Folie 301 eingelegt. Die Folie 301 entspricht in ihren Abmessungen der Leiterplatte 3. Nach dem Einlegen der Folie 301 wird die aus der Leiterplatte 3 und dem Steckerkörper 4 gebildete Baugruppe in die erste Schale 1 eingesetzt. Der Steckerkörper 4 weist an seinen beiden Längsseitenflächen jeweils mindestens eine Rastnase 403 auf. Diese Rastnasen 403 schnappen in Rastausnehmungen 113 in den Seitenwänden 102 der ersten Schale 1 ein, wenn diese Baugruppe in die Schale 1 eingedrückt wird. Dadurch werden der Steckerkörper 4 und die Leiterplatte 3 in der ersten Schale 1 fixiert. Die Folie 301 isoliert die Leiterplatte 3 und deren Leiterbahnen und Lötpunkte vollständig elektrisch gegen die Schale 1.

Nach dem Einsetzen und Verrasten der Leiterplatte 3 mit dem Steckerkörper 4 wird der Schirmkontakt 104 hinter der Leiterplatte 3 in die Schale 1 eingesetzt und mit dieser z.B. durch Nieten verbunden. Dabei übergreift die Vorderkante 106 des Schirmkontaktes 104 die Hinterkante der Leiterplatte 3, wodurch diese zusätzlich in der Schale 1 gehalten wird.

Die zweite Schale 2 hat ebenfalls im Wesentlichen die Form eines sich in Steckrichtung erstreckenden rechteckigen U-Profils mit einer oberen Fläche 201 und Seitenwänden 202. In das in Steckrichtung weisende vordere Ende der zweiten Schale 2 wird das Ladestück 5 eingesetzt. Hierzu weist das Ladestück 5 an seinen beiden hinteren Außenkanten Kerben 501 auf, in welche beim Einschieben des Ladestücks 5 in die zweite Schale 2 innere Vorsprünge 203 an den Seitenwänden 202 eingreifen. Um die Vorsprünge 203 und die Kerben 501 in Eingriff zu halten, rastet das Ladestück 5 mit einer an seiner Oberseite angeformten Rastnase 502 in eine Rastausnehmung 204 in der oberen Fläche 201 der Schale 2 ein.

Das Ladestück 5 ist abgestuft ausgebildet. In einer oberen, an die obere Fläche 201 der Schale 2 angrenzenden Ebene weist das Ladestück 5 vier parallel in Steckrichtung durchgehende Bohrungen 503 auf. In diese Bohrungen 503 führen von der Unterseite jeweils Querschlitze 504, die auf Lücke gegeneinander versetzt sind und in ihrer Anordnung den Schneidklemmkontakten 304 der vorderen Reihe entsprechen. Hinter diesen Querschlitzen 504 sind an der Unterseite des Ladestückes 5 vier nebeneinander angeordnete Aufnahmegabeln 505 angeformt, die nach der Unterseite hin offen sind.

Anschließend an den Bereich der Schale 2, die das Ladestück 5 aufnimmt, ist ein Schirmkontaktbereich 205 der Schale 2 ausgebildet. Dieser Schirmkontaktbereich 205 weist an der Innenseite der oberen Fläche 201 nach innen vorspringende quer zur Einsteckrichtung verlaufende Kontaktrippen 206 auf. Anschließend an diesen Schirmkontaktbereich 205 fügt sich ein Zugentlastungsbereich 207 der Schale 2 an. In dem Zugentlastungsbereich 207 ist die obere Fläche 201 an ihrer Innenseite als Wanne ausgebildet. Auf den Zugentlastungsbereich 207 ist eine Zugentlastungsschelle 208 aufsetzbar. Die Zugentlastungsschelle 208 hat die Form eines U-förmigen Bügels mit an seinem mittleren Joch ausgebildeten nach innen gerichteten Druckkanten 209. Innen an den beiden Schenkeln der Zugentlastungsschelle 208 ist jeweils eine Zahnung 210 ausgebildet. Die Zahnungen 210 wirken mit Rastkanten 211 zusammen, die an der Außenseite der Seitenwände 202 der Schale 2 im Zugentlastungsbereich 207 angeformt sind. Die Zugentlastungsschelle 208 ist mittels einer Lasche 212 unverlierbar mit der Schale 2 verbunden.

Zum Anschließen eines Datenkabels, insbesondere eines achtadrigen Kabels, werden die Adern am Kabelende freigelegt. Anschließend an die frei gelegten Adern wird die Schirmung des Kabels über einen Abschnitt von der äußeren Kabelisolation befreit. Die Adern werden dann in das Ladestück 5 eingeführt, wobei vier Adern in die Bohrungen 503 der oberen Ebene eingeführt werden und die anderen vier Adern in die Aufnahmegabeln 505 eingedrückt und in diesen geklemmt werden. Die freigelegte Schirmung des Kabels kommt dabei in den Schirmkontaktbereich 205 der Schale 2 zu liegen. Dann wird die Zugentlastungsschelle 208 aufgesetzt und gegen die Schale 2 gedrückt. Die Druckkanten 209 der Zugentlastungsschelle 208 drücken dabei das Kabel mit seinem isolierenden Mantel in die Wanne der Schale 2, um das Kabel zugentlastet zu fixieren. Die Zahnungen 201 ermöglichen dabei ein Einrasten der Zugentlastungsschelle 208 in jeder beliebigen Stellung, so dass Kabel mit unterschiedlichem Querschnitt geklemmt und zugentlastet gehalten werden können. Durch die Zugentlastung werden das Kabel in der zweiten Schale 2 fixiert und die Adern des Kabels in dem Ladestück 5 gehalten. Die überstehenden Enden der Adern können nun an der in Einsteckrichtung weisenden Stirnseite der Bohrungen 503 bzw. der Aufnahmegabeln 505 abgelängt werden. Die Montage des Kabels in dem Ladestück 5 und der Schale 2 ist einfach und von dem übrigen Teil des Steckers unabhängig durchführbar. Anschließend wird die zweite Schale 2 mit dem in dieser verrasteten Ladestück 5 und dem montierten Kabel auf die erste Schale 1 mit der Leiterplatte 3 und dem Steckerkörper 4 aufgesetzt. Dabei wird das Ladestück 5 so aufgesetzt, dass die vorderen Schneidklemmkontakte 304, die aus dem Steckerkörper 4 nach oben herausragen, durch die Querschlitze 504 in die Bohrungen 503 eindringen, während die hinteren Schneidklemmkontakte 303 in die Aufnahmegabeln 505 eindringen. Die Schneidklemmkontakte 304 kontaktieren dadurch die Adern der oberen Ebene der Bohrungen 503, während die hinteren Schneidklemmkontakte 303 die in die Aufnahmegabeln 505 eingedrückten Adern kontaktieren. Um die erste Schale 1 und die zweite Schale 2 im montierten Zustand zusammenzuhalten, rastet die zweite Schale 2 mit Rastnasen 213, die außen an den Seitenwänden 202 im Schirmkontaktbereich 205 angeformt sind, in Rastausnehmungen 114 im entsprechenden Bereich der Seitenwände 102 der ersten Schale 1. Bei diesem Zusammenfügen.der Schalen 1 und 2 legen sich die Kontaktfedern 107 des Schirmkontaktes 104 der ersten Schale 1 an die freigelegte Schirmung des Kabels an und drücken diese Schirmung elastisch federnd gegen die Kontaktrippen 206 der zweiten Schale 2. Dadurch wird ein zuverlässiger Kontakt zwischen der Schirmung des Kabels und den beiden elektrisch leitenden Schalen 1 und 2 des Steckergehäuses hergestellt.

In Figur 1 ist der Stecker ohne Zugentlastung dargestellt, d.h. der Zugentlastungsbereich 207 und die Zugentlastungsschelle 208 fehlen. Diese Version ist zum Einbau in Schutzgehäuse vorgesehen, die ihrerseits bereits über eine Zugentlastung verfügen.

### Bezugszeichenliste

- 1: erste Schale
- 101: Grundfläche
- 102: Seitenwände
- 103: Aufnahme
- 104: Schirmkontakt
- 105: Bodenfläche
- 106: Vorderkante
- 107: Kontaktfedern
- 108: Aufhängung
- 109: Rasthebel
- 110: Nase
- 111: Hebelarm
- 112: Rastschultern
- 113: Rastausnehmungen
- 114: Rastausnehmungen

- 2: zweite Schale
- 201: obere Fläche
- 202: Seitenwände
- 203: Vorsprünge
- 204: Rastausnehmung
- 205: Schirmkontaktbereich
- 206: Kontaktrippen
- 207: Zugentlastungsbereich
- 208: Zugentlastungsschelle
- 209: Druckkanten
- 210: Zahnungen
- 211: Rastkanten
- 212: Lasche
- 213: Rastnasen

- 3: Leiterplatte
- 301: Folie
- 302: Steckerkontakte
- 303: hintere Schneidklemmkontakte
- 304: vordere Schneidklemmkontakte

- 4: Steckerkörper
- 401: Schlitze
- 402: Querschlitze
- 403: Rastnasen

- 5: Ladestück
- 501: Kerben
- 502: Rastnase
- 503: Bohrungen
- 504: Querschlitze
- 505: Aufnahmegabeln.

## Patentansprüche

1. Stecker für geschirmte Datenkabel, mit einem elektrisch leitenden Gehäuse, das aus einer ersten Schale (1) und einer zweiten Schale (2) zusammengesetzt ist, mit einem elektrisch isolierenden Steckerkörper (4), der Steckerkontakte (302) aufnimmt, mit einer Leiterplatte (3), welche in die erste Schale (1) des Gehäuses (1, 2) einsetzbar ist und welche die Steckerkontakte (302) und Schneidklemmkontakte (303, 304) trägt und miteinander leitend verbindet, wobei die Schneidklemmkontakte (303, 304) in zwei in Steckrichtung des Steckers gegeneinander versetzten Reihen angeordnet sind,und mit einem Ladestück (5), in welches die Adern des Datenkabels einsetzbar sind und welches auf die Leiterplatte (3) aufsetzbar ist zum Kontaktieren der Adern mit den Schneidklemmkontakten (303, 304),
**dadurch gekennzeichnet, dass** die Leiterplatte (3) gegen die Grundfläche (101) der ersten Schale (1) durch eine Folie (301) elektrisch isoliert ist, dass die in Steckrichtung hintere Reihe der Schneidklemmkontakte (303) eine geringere Höhe aufweist als die vordere Reihe der Schneidklemmkontakte (304), dass das Ladestück (5) die Adern in zwei Ebenen mit stufenförmig versetzten Enden der Adern aufnimmt, dass die Adern der weiter überstehenden Ebene die Schneidklemmkontakte (304) der vorderen Reihe kontaktieren und dass die Schneidklemmkontakte (304) der vorderen Reihe in ihrem leiterplattennahen Bereich von dem Steckerkörper (4) umschlossen sind, während die Schneidklemmkontakte (303) der hinteren Reihe frei auf der Leiterplatte (3) stehen.

2. Stecker nach Anspruch 1,
**dadurch gekennzeichnet, dass** die Schneidklemmkontakte (303, 304) und/ oder die Steckerkontakte (302) in die Leiterplatte eingelötet oder eingepresst sind und auf der gegenüberliegenden Unterseite der Leiterplatte (3) durch die Folie (301) abgedeckt sind.

3. Stecker nach Anspruch 2,
**dadurch gekennzeichnet, dass** die Schneidklemmkontakte (303, 304) und/oder die Steckerkontakte (302) mittels des THR (Through Hole Reflow) Lötverfahrens mit der Leiterplatte (3) verbunden werden.

4. Stecker nach Anspruch 2 oder 3,
**dadurch gekennzeichnet, dass** die Pins der Schneidklemmkontakte (303, 304) und/oder Steckerkontakte (302) nicht über die Unterkante der Leiterplatte (3) hervorstehen.

5. Stecker nach einem der vorhergehenden Ansprüche,
**dadurch gekennzeichnet, dass** das Ladestück (5) in die von der ersten Schale (1) getrennte zweite Schale (2) einsetzbar ist und dass das Datenkabel in dem Ladestück (5) und der zweiten Schale (2) montierbar ist.

6. Stecker nach Anspruch 5,
**dadurch gekennzeichnet, dass** eine Zugentlastung (207, 208) das Kabel an der zweiten Schale (2) fixiert.

7. Stecker nach Anspruch 6,
**dadurch gekennzeichnet, dass** die Zugentlastung eine gegen einen Zugentlastungsbereich (207) der zweiten Schale (2) verstellbar einrastende Zugentlastungsschelle (208) aufweist.

8. Stecker nach einem der vorhergehenden Ansprüche,
**dadurch gekennzeichnet, dass** das Ladestück (5) in der oberen stufenförmig überstehenden Ebene durchgehende Bohrungen (503) für die Adern und in der unteren zurückgesetzten Ebene Aufnahmegabeln (505) zum Einklemmen der Adern aufweist.

9. Stecker nach einem der vorhergehenden Ansprüche,
**dadurch gekennzeichnet, dass** in einer der Schalen (1, 2) ein leitend mit dieser Schale verbundener Schirmkontakt (104) angebracht ist, der bei zusammengefügten Schalen (1, 2) federnd an der freigelegten Schirmung des montierten Datenkabels anliegt und diese gegen die jeweils andere Schale (2, 1) drückt.

10. Stecker nach Anspruch 9,
**dadurch gekennzeichnet, dass** der Schirmkontakt (104) ein in die Schale (1, 2) eingenietetes Federblech-Stanzteil ist.

11. Stecker nach einem der vorhergehenden Ansprüche,
**dadurch gekennzeichnet, dass** an der den Steckerkörper (4) aufnehmenden Schale (1) ein Rasthebel (109) einhängbar ist.

12. Stecker nach einem der vorhergehenden Ansprüche,
**dadurch gekennzeichnet, dass** der Stecker als RJ 45-Stecker ausgebildet ist, bei welchem jeweils eine hintere Reihe mit vier Schneidklemmkontakten (303) und eine vordere Reihe mit vier Schneidklemmkontakten (304) vorgesehen ist und bei welcher das Ladestück (5) eine obere überstehende Ebene mit vier Bohrungen (503) und eine zurückgesetzte untere Ebene mit vier Aufnahmegabeln (505) aufweist.

## Claims

1. A plug for shielded data cables, with an electrically conductive housing which is assembled from a first shell (1) and a second shell (2), with an electrically insulating plug body (4) which receives plug contacts (302), with a printed circuit board (3) which is capable of being inserted into the first shell (1) of the housing (1, 2) and which carries the plug contacts (302) and insulation displacement contacts (303, 304) and connects them to one another in a conductive manner, wherein the insulation displacement contacts (303, 304) are arranged in two rows offset with respect to each other in the insertion direction of the plug, and with a loading piece (5) into which the wires of the data cable are capable of being inserted and which is capable of being placed on the printed circuit board (3) in order to contact the wires with the insulation displacement contacts (303, 304),
**characterized in that** the printed circuit board (3) is electrically insulated from the base area (101) of the first shell (1) by a foil (301), the rear row of the insulation displacement contacts (303) in the insertion direction has a lower height than the front row of the insulation displacement contacts (304), the loading piece (5) receives the wires in two planes with the ends of the wires offset in a stepped manner, the wires of the plane projecting further contact the insulation displacement contacts (304) of the front row, and the insulation displacement contacts (304) of the front row are surrounded by the plug body (4) in their region close to the printed circuit board, whilst the insulation displacement contacts (303) of the rear row are free on the printed circuit board (3).

2. A plug according to claim 1, **characterized in that** the insulation displacement contacts (303, 304) and/or the plug contacts (302) are soldered or pressed into the printed circuit board and are covered by the foil (301) on the opposite underside of the printed circuit board (3).

3. A plug according to claim 2, **characterized in that** the insulation displacement contacts (303, 304) and/or the plug contacts (302) are connected to the printed circuit board (3) by means of the THR (through hole reflow) soldering method.

4. A plug according to claim 2 or 3, **characterized in that** the pins of the insulation displacement contacts (303, 304) and/or the plug contacts (302) do not project beyond the lower edge of the printed circuit board (3).

5. A plug according to any one of the preceding claims, **characterized in that** the loading piece (5) is capable of being inserted into the second shell (2) separated from the first shell (1), and the data cable is capable of being mounted in the loading piece (5) and the second shell (2).

6. A plug according to claim 5, **characterized in that** a strain relief (207, 208) fixes the cable to the second shell (2).

7. A plug according to claim 6, **characterized in that** the strain relief has a strain relief clip (208) engaging in an adjustable manner against a strain relief area (207) of the second shell (2).

8. A plug according to any one of the preceding claims, **characterized in that** the loading piece (5) has continuous bores (503) for the wires in the upper plane projecting in a stepped manner and receiving forks (505) for clamping in the wires in the lower set-back plane.

9. A plug according to any one of the preceding claims, **characterized in that** one of the shells (1, 2) has attached in it a shield contact (104) which is connected to this shell in a conductive manner and which when the shells (1, 2) are assembled rests in a springing manner on the exposed shielding of the mounted data cable and presses it against the other shell (2, 1) in each case.

10. A plug according to claim 9, **characterized in that** the shield contact (104) is a stamped part of spring sheet riveted into the shell (1, 2).

11. A plug according to any one of the preceding claims, **characterized in that** a catch lever (109) is capable of being suspended on the shell (1) receiving the plug body (4).

12. A plug according to any one of the preceding claims, **characterized in that** the plug is designed in the form of an RJ 45 plug in which a rear row with four insulation displacement contacts (303) and a front row with four insulation displacement contacts (304) are provided in each case and in which the loading piece (5) has an upper projecting plane with four bores (503) and a set-back lower plane with four receiving forks (505).

## Revendications

1. Fiche mâle pour câble de données blindé comportant un boitier électriquement conducteur constitué par l'assemblage d'une première coquille (1) et d'une seconde coquille (2), un corps de fiche (4) électriquement isolant recevant des contacts d'enfichage (302), une plaque conductrice (3) pouvant être insérée dans la première coquille (1) du boitier (1, 2), portant les contacts d'enfichage (302) et des contacts à déplacement d'isolant (303, 304), et les reliant les uns aux autres de manière électriquement conductrice, les contacts à déplacement d'isolant (303, 304) étant positionnés selon deux rangées décalées l'une par rapport à l'autre dans la direction d'enfichage de la fiche, ainsi qu'un élément de charge (5) dans lequel peuvent être insérés les conducteurs du câble de données et pouvant être positionné sur la plaque conductrice (3) pour mettre les conducteurs en contact avec les contacts à déplacement d'isolant (303, 304),
**caractérisée en ce que**
la plaque conductrice (3) est isolée électriquement de la surface de base (101) de la première coquille (1) par une feuille (301), la rangée arrière dans la direction d'enfichage de contacts à déplacement d'isolant (303) a une hauteur inférieure à celle de la rangée avant de contacts à déplacement d'isolant (304), l'élément de charge (5) reçoit les conducteurs dans deux plans, les extrémités de ces conducteurs étant décalées par gradins, les conducteurs du plan en saillie viennent en contact avec les contacts à déplacement d'isolant (304) de la rangée avant, et les contacts à déplacement d'isolant (304) de la rangée avant sont entourés par le corps de fiche (4) dans leur zone située à proximité de la plaque conductrice (3) tandis que les contacts à déplacement d'isolant (303) de la rangée arrière sont déposés librement sur la plaque conductrice (3).

2. Fiche mâle conforme à la revendication 1,
**caractérisée en ce que**
les contacts à déplacement d'isolant (303, 304) et/ou les contacts d'enfichage (302) sont soudés ou insérés dans la plaque conductrice, et sont recouverts par la feuille (301) sur la face inférieure située en regard de la plaque conductrice (3).

3. Fiche mâle conforme à la revendication 2,
**caractérisée en ce que**
les contacts à déplacement d'isolant (303, 304) et/ou les contacts d'enfichage (302) sont reliés à la plaque conductrice (3) par le procédé de soudage THR (Through Hole Reflow).

4. Fiche mâle conforme à la revendication 2 ou 3,
**caractérisée en ce que**
les broches des contacts à déplacement d'isolant (303, 304) et/ou les contacts d'enfichage (302) ne dépassent pas du bord inférieur de la plaque conductrice (3).

5. Fiche mâle conforme à l'une des revendications précédentes,
**caractérisée en ce que**
l'élément de charge (5) peut être inséré dans la seconde coquille (2) séparée de la première coquille (1) et le câble de données peut être monté dans l'élément de charge (5) et la seconde coquille (2).

6. Fiche mâle conforme à la revendication 5,
**caractérisée en ce qu'**
un élément de décharge de tension (207, 208) permet de fixer le câble sur la seconde coquille (2).

7. Fiche mâle conforme à la revendication 6,
**caractérisée en ce que**
l'élément de décharge de traction comporte un étrier de décharge de traction encliquetable (208) réglable par rapport à une zone de décharge de traction (207) de la seconde coquille (2).

8. Fiche mâle conforme à l'une des revendications précédentes,
**caractérisée en ce que**
l'élément de charge (5) comporte, dans le plan supérieur faisant saillie, par gradins des perçages traversants (503) pour les conducteurs et dans le plan inférieur opposé des fourchettes de réception (505) pour bloquer les conducteurs.

9. Fiche mâle conforme à l'une des revendications précédentes,
**caractérisée en ce que**
dans l'une des coquille (1, 2) est fixé un contact de blindage (104) relié de manière électriquement conductrice à cette coquille, s'appliquant élastiquement contre le blindage dégagé du câble de données monté lorsque les coquilles (1, 2) sont assemblées et le comprimant contre l'autre coquille (2, 1) respective.

10. Fiche mâle conforme à la revendication 9,
**caractérisée en ce que**
le contact de blindage (104) est un l'élément estampé en tôle élastique rivé dans la coquille (1, 2).

11. Fiche mâle conforme à l'une des revendications précédentes,
**caractérisée en ce qu'**
un levier d'encliquetage (109) peut être accroché sur la coquille (1) recevant le corps de fiche (4).

12. Fiche mâle conforme à l'une des revendications précédentes,
**caractérisée en ce que**
la fiche mâle est réalisée sous la forme d'une fiche RJ 45 comportant respectivement une rangée arrière équipée de quatre contacts à déplacement d'isolant (303) et une rangée avant équipée de quatre contacts à déplacement d'isolant (304), et dans laquelle l'élément de charge (5) comporte un plan supérieur en saillie équipé de quatre perçages (503) et un plan inférieur opposé équipé de quatre fourchettes de réception (505).
